# EUROPÄISCHE PATENTSCHRIFT

(11) **EP 2 015 333 B1**
(45) Veröffentlichungstag und Bekanntmachung des Hinweises auf die Patenterteilung: **07.08.2013**
(21) Anmeldenummer: 08008559.0
(22) Anmeldetag: 07.05.2008
(51) Int. Cl.: H01H 71/02, H01H 71/08, H01H 9/02

(54) **Installationsschaltgerät mit Isolierstoffgehäuse**
Installation switching device with isolating material housing
Commutateur d'installation doté d'un boîtier constitué d'un isolant

(30) Priorität: 12.07.2007 DE 102007032841
(43) Veröffentlichungstag der Anmeldung: 14.01.2009
(73) Patentinhaber: ABB AG, 68309 Mannheim (DE)
(72) Erfinder: Bitz, Matthias, 68789 St. Leon-Rot (DE); Körner, Joachim, Dipl.-Ing., 74889 Sinsheim (DE)
(74) Vertreter: Partner, Lothar

(56) Entgegenhaltungen:
- EP-A- 0 086 698
- WO-A-02/075889
- DE-B3- 10 348 088
- US-A1- 2005 280 973

## Beschreibung

Die Erfindung betrifft ein Installationsschaltgerät mit einem Isolierstoffgehäuse, gemäß dem Oberbegriff des Anspruchs 1.

Gattungsgemäße Installationsschaltgeräte, beispielsweise Leitungsschutzschalter oder Fehlerstromschutzschalter, weisen eine Front- und eine gegenüberliegende Befestigungsseite sowie die Front- und die Befestigungsseite verbindende Schmal- und Breitseiten auf , und umfassen wenigstens eine erste Gehäuseschale und wenigstens ein Abdeckteil, die durch erste Verbindungsmittel, welche an den Breitseiten der Gehäuseschale und des Abdeckteils angreifen und diese unter Ausbildung einer umlaufenden Fügelinie zusammenhalten. Weiterhin umfasst das Isolierstoffgehäuse von gattungsgemäßen Installationsschaltgeräten im Bereich der Schmalseiten Aufnahmeräume für Anschlussklemmen.

Ein Beispiel von Installationsschaltgerät mit Gehäuseschalen wird in EP-A-0086698 offenbart.

Das Abdeckteil kann als zweite Gehäuseschale ausgebildet sein, so dass ein aus zwei an der umlaufenden Fügelinie zusammenstoßende Gehäusehalbschalen gebildetes Isolierstoffgehäuse entsteht.

Bei den ersten Verbindungsmitteln handelt es sich üblicherweise um Nietverbindungen. Diese halten die Gehäuseschale und das Abdeckteil an mehreren Nietstellen zusammen. Der Niet greift dabei an den Breitseiten des Gehäuses beidseitig an und durchdringt das Gehäuseinnere. Daher ist die Position für die Verbindungsniete nicht frei wählbar, vielmehr können Nietverbindungen nur dort gesetzt werden, wo die Schaltgerätekomponenten und -baugruppen im Inneren des Gerätes dafür Platz lassen. Die Nietverbindungen, oft beispielsweise 4 - 6 an der Zahl, verteilen sich daher unregelmäßig über die Breitseite des Gehäuses. Insbesondere ist es nicht möglich, im Bereich der Aufnahmeräume für die Anschlussklemmen in bekannter Weise erste Verbindungsmittel wirken zu lassen, da die Klemmen dort ein Durchstecken von Verbindungsnieten verhindern.

Wenn nun die Anschlussklemmen als Schraubklemmen ausgeführt sind und beim Anschließen eines Verbindungsleiters stärker als nötig angezogen werden, was bei der in der Elektroinstallation üblichen Arbeitsweise ohne Verwendung eines speziellen Drehmomentschraubendrehers leicht vorkommen kann, so kann es vorkommen, dass im Bereich der Anschlußklemmen die beiden Gehäuseteile, nämlich die Gehäuseschale und das Abdeckteil, ein Stück weit auseinanderklaffen, wobei die beiden Gehäuse ansonsten durch die Nietverbindungen weiterhin fest zusammengehalten werden.

Insbesondere besteht diese Gefahr bei der Verwendung von Gehäuseteilen aus Thermoplast, da dieses Material weicher und biegsamer ist als beispielsweise ein Duroplastmaterial. Bei starkem Anziehen der Klemmschraube kann aber auch bei einem Duroplastgehäuse ein lokales Auseinanderklaffen der Gehäuseteile im Bereich der Anschlussklemmen erfolgen.

Auch der bei einer Kurzschluss-Schalthandlung im Inneren des Schaltgerätes aufgrund des an der Kontaktstelle entstehenden Schaltlichtbogens sich ausbildende Druckstoß kann zu einem Auseinanderklaffen der Gehäuseteile an Stellen führen, an denen keine Nietverbindung für ein stabiles Zusammenhalten der Gehäuseteile sorgt, also insbesondere im Bereich der Aufnahmeräume für die Anschlussklemmen.

Das Auseinanderklaffen der Gehäuseteile ist unerwünscht, da über den dabei entstehenden Spalt Feuchtigkeit und Schmutz in das Geräteinnere eindringen und die Funktionstüchtigkeit des Gerätes beeinträchtigen kann.

Es ist daher die Aufgabe der vorliegenden Erfindung, ein gattungsgemäßes Installationsschaltgerät zu schaffen, bei dem ein Auseinanderklaffen der Gehäuseteile im Bereich der Aufnahmeräume für die Anschlussklemmen vermieden ist.

Die Aufgabe wird gelöst durch ein gattungsgemäßes Installationsschaltgerät mit den kennzeichnenden Merkmalen des Anspruchs 1.

Erfindungsgemäß also ist im Bereich eines Klemmenaufnahmeraumes und im Bereich der diesem zugeordneten Schmalseite des Gehäuses ein zweites Verbindungsmittel vorgesehen, welches die Gehäuseschale und das Abdeckteil dort an der Fügelinie zusammenhält.

Gemäß einer besonders vorteilhaften Ausgestaltung der Erfindung ist das zweite Verbindungsmittel ein im Gehäuseinneren nahe der Schmalseite an der Gehäuseschale bzw. dem Abdeckteil angebrachter Schnapphaken, welcher mit einer an dem Abdeckteil bzw. der Gehäuseschale in mit dem Schnapphaken korrespondierender Lage angebrachten ersten Rastfläche beim Aufeinandersetzen von Gehäuseschale und Abdeckteil in einer Verrastungsstellung verrastbar ist.

In einer sehr vorteilhaften Ausführungsform ist der Schnapphaken als ein im Bereich der Fügelinie senkrecht zur Breitseite hervorstehender erster federnder Steg ausgebildet, der an seinem freien Ende eine Rastnase mit einer zweiten Rastfläche trägt. Der federnde Steg mit der Rastnase kann dabei insbesondere sehr einfach beim Spritzgie-ßen der Gehäuseschale oder des Abdeckteils mit hergestellt werden. Er kann sehr flach ausgeführt sein und nimmt sehr wenig Platz in Anspruch, so dass er im Bereich der Fügelinie noch in den Raum zwischen der Anschlussklemme und der inneren Schmalseitenwand eingepasst werden kann.

Die erste Rastfläche kann dabei in sehr vorteilhafter Weise durch einen Hinterschnitt einer an der Schmalseite im Bereich der Fügelinie angebrachten Verbindungsleiste gebildet sein. Die Leiste mit dem Hinterschnitt ist dabei vorteilhafterweise auch bereits bei Spritzgießen der Gehäusehalbschale bzw. des Abdeckteils zusammen mit diesem herstellbar.

Durch den Hinterschnitt entsteht eine Art Tasche, in der der Schnapphaken mit der zweiten Rastfläche beim Aufeinanderfügen der beiden Gehäuseteile verrastet, indem er in seiner Raststellung gegen die erste Rastfläche anliegt, so dass ein Auseinanderziehen oder Auseinanderklaffen der beiden Gehäuseteile durch die Verrastung verhindert wird.

Insbesondere vorteilhaft ist eine Ausführungsform, bei der die erste Rastfläche einen spritzen Winkel mit der Verbindungsleiste bildet, beziehungsweise bei der die zweite Rastfläche einen spitzen Winkel mit dem federnden Steg bildet. Durch die spitzen Winkel wird sozusagen ein Verkrallen der beiden Rastflächen ineinander erreicht, so dass bei einer senkrecht zu den Breitseiten nach außen wirkenden Kraft auf die Gehäuseteile im Bereich der Anschlussklemmen die Verrastung der Rastnase in der Tasche mit der ersten Rastfläche nicht auseinander gerissen werden kann und somit ein sicherer Schutz vor einem Auseinanderklaffen der Gehäuseteile gewährleistet ist.

Zusätzlich kann gemäß einer besonders vorteilhaften Ausführungsform ein Verriegelungselement vorgesehen sein, welches den Schnapphaken federnd in Richtung der Verrastungsstellung beaufschlagt und so bei einem Abspreizen des Abdeckteils von der Gehäuseschale im Bereich des Klemmenaufnahmeraumes ein Entrasten verhindert.

Gemäß einer besonders vorteilhaften Ausführungsform ist das Verriegelungselement ein nahe dem Hinterschnitt mit der ersten Rastfläche angebrachter zweiter federnder Steg , welcher etwa parallel zu dem ersten federnden Steg des Rasthakens verläuft und federnd auf den Rasthaken in Richtung auf dessen Verrastungsstellung einwirkt.

Damit ist gewährleistet, dass die Rastnase in der Verrastungsstellung im Eingriff mit der ersten Rastfläche in der Tasche bleibt, auch wenn die beiden Gehäuseteile auseinandergedrückt werden, denn der federnde Steg drückt den Steg des Schnapphakens immer in Richtung der Verrastungsstellung.

Weitere vorteilhafte Ausgestaltungen und Verbesserungen der Erfindung und weitere Vorteile sind den Unteransprüchen zu entnehmen.

Anhand der Zeichnungen, in denen ein Ausführungsbeispiel der Erfindung dargestellt sind, sollen die Erfindung sowie weitere vorteilhafte Ausgestaltungen und Verbesserungen der Erfindung näher erläutert und beschrieben werden.

Es zeigen:
- Figur 1: eine Aufsicht in das Innere einer ersten Gehäusehalbschale eines erfindungsgemäßen Installationsschaltgerätes, im Bereich eines Klemmenaufnahmeraumes,
- Figur 2: eine Aufsicht in das Innere einer mit der Gehäusehalbschale gemäß Figur 1 korrespondierenden zweiten Gehäusehalbschale, sowie
- Figur 3: eine transparente Aufsicht auf die Frontseite eines erfindungsgemäßen Installationsschaltgerätegehäuses im Bereich der Anschlussklemme.

Es werde zunächst die Figur 1 betrachtet. Sie zeigt eine teilweise Aufsicht in das Innere einer ersten Gehäusehalbschale 12 eines Installationsschaltgerätes, beispielsweise eines Leitungsschutzschalters. Man erkennt eine vordere und eine hintere Frontseite 14, 16, eine Befestigungsseite 18 mit einer feststehenden Nase 20, mittels derer und im Zusammenspiel mit einer der festen Nase 20 gegenüberliegenden, hier nicht dargestellten, beweglichen Nase das Installationsschaltgerät auf einer Normprofiltragschiene festklemmbar ist, eine Schmalseite 22 und eine die Frontseiten 14, 16 und die Befestigungsseite 18 verbindende Breitseite 24.

Die freien Kanten der vorderen und hinteren Frontseiten 14, 16, der Schmalseite 22 und der Befestigungsseite 18 bilden eine umlaufende Fügelinie 26, an der die erste Gehäusehalbschale 12 mit der zweiten Gehäusehalbschale 28, die miteinander korrespondieren und zusammen das Gehäuse des Installationsgerätes bilden, siehe Figur 2 und 3, zusammenstößt, wenn das Gehäuse aus den beiden Gehäusehalbschalen 12, 28 zusammengesetzt ist.

Im Inneren der Gehäusehalbschale 12 sind Rippen, Zwischenwände und andere Strukturelemente zu sehen, die Teilräume zur Aufnahme und Begrenzung der verschiedenen, in einem Installationsschaltgerät benötigten Komponenten und Teilsysteme bilden, beispielsweise für das Schaltwerk, die Kontaktstelle, den thermischen und elektromagnetischen Auslöser und die Lichtbogenlöscheinrichtung, welche hier allesamt nicht dargestellt sind und auch im Zusammenhang mit der vorliegenden Erfindung von untergeordneter Bedeutung sind.

Im Bereich der Schmalseite 22 ist ein Klemmenaufnahmeraum 34 vorgesehen, der in etwa parallel zu der Schmalseite 22 zwischen der hinteren Frontseite 16 und der Befestigungsseite 18 verläuft. Der Klemmenaufnahmeraum 34 dient zur Aufnahme einer Anschlussklemme, mittels derer ein Anschlussleiter an das Installationsschaltgerät angeschlossen werden kann. Üblicherweise werden hiezu Schraubklemmen verwendet, bei denen mittels einer Klemmschraube ein Klemmstück gegen eine Kontaktplatte drückbar ist und das abisolierte Ende des anzuschließenden Anschlussleiters somit zwischen dem Klemmstück und der Kontaktplatte festklemmbar ist. An der hinteren Frontseite 16 ist hierzu eine Öffnung 36 für den Durchgriff eines Werkzeuges, beispielsweise eines Schraubendrehers, zur Betätigung der Klemmschraube vorgesehen, und an der Schmalseite 22 befindet sich in der Nähe der Befestigungsseite 18 eine weitere Öffnung 38 zum Einführen des Anschlussleiters.

Das Gehäuse mit den beiden Gehäusehalbschalen kann vorteilhafterweise aus einem Thermoplast im Spritzgussverfahren hergestellt sein. Thermoplastmaterial ist kostengünstiger als das bekanntermaßen auch verwendete Duroplastmaterial, und wird daher beispielsweise bei Geräten im unteren Preissegment eingesetzt.

Senkrecht an der inneren Breitseite 24 nach innen vorstehend sind zylindrische Hülsen 30, 32 angebracht und im selben Arbeitsgang wie das Spritzgießen der Gehäusehalbschale 12 hergestellt, so dass sie einstückig mit der Gehäusehalbschale verbunden sind. Die Hülsen 30, 32 dienen zur Führung von Nieten, mit denen die beiden Gehäusehälften des Installationsschaltgerätes nach erfolgtem Einbau aller benötigten inneren Komponenten und Baugruppen zusammenhalten. Das Umbördeln der Nietstifte erfolgt an der Außenseite der Gehäusebreitseite, so dass also die Nietverbinder außen an den Gehäusebreitseiten angreifen und die beiden Gehäusehalbschalen zusammendrücken.

Neben den dargestellten Hülsen 30, 32 sind an geeigneter Stelle in dem hier nicht gezeigten Teil der Gehäusehalbschale 12 weitere entsprechende Hülsen für weitere Nietverbindungen vorgesehen. Typischerweise umfasst ein Installationsschaltgerät etwa zwischen 4 und 6 Nietverbindungen. Nietverbindungen können selbstverständlich nur dort angebracht werden, wo im Inneren des Gehäuses auch Platz dafür vorhanden ist. Dies schränkt die Freiheit bei der Wahl geeigneter Stellen für das Setzen von Nietverbindungen zum Zusammenhalten der beiden Gehäusehalbschalen ein.

Insbesondere können im Bereich des Klemmenaufnahmeraumes keine Nietverbindungen gesetzt werden, denn die Anschlussklemmen sind dort im Weg.

An der Gehäuseschale ist nahe der Schmalseite 22 im Gehäuseinneren ein Schnapphaken 40 angeformt. Er ist als ein im Bereich der Fügelinie 26 senkrecht zu der Breitseite 24 hervorstehender federnder Steg 42 ausgebildet, der an seinem freien Ende eine Rastnase 44 trägt. Die Rastnase 44 trägt eine Rastfläche 46, welche, wie in der Figur 3 dargestellt, einen spitzen Winkel α mit dem federnden Steg 42 bildet.

Der federnde Steg 42 kann beim Spritzgießen der Gehäusehalbschale 12 in demselben Spritzgießvorgang mit hergestellt und damit einstückig mit der Gehäusehalbschale 12 verbunden werden. Er ist sehr schmal ausgeführt, so dass er keinen Platz für die Anschlussklemme 48 in dem Klemmenaufnahmeraum 34 wegnimmt.

Die Figur 3 zeigt eine transparente Aufsicht auf die hintere Frontseite 16 des Installationsschaltgerätes im Bereich der Anschlussklemme 48, welche in der Figur 3 in den Klemmenaufnahmeraum 34 eingesetzt gezeigt ist. An der zweiten Gehäusehalbschale 28 ist im Bereich der Fügelinie 26 an der Schmalseite 22 eine ins Innere des Gehäuses ragende Leiste 50 mit einem Hinterschnitt 52 angefügt. Die Leiste 50 mit dem Hinterschnitt 52 ist beim Spritzgießen der Gehäusehalbschale 28 in demselben Spritzgießvorgang mit hergestellt und damit einstückig mit der Gehäusehalbschale 28 verbunden. Der Hinterschnitt 52 bildet gleichzeitig eine Rastfläche, welche in verrastetem Zustand mit der Rastfläche 46 des Schnapphakens 40 korrespondiert. Der Hinterschnitt bildet mit dem federnden Steg 42 ebenfalls einen spitzen Winkel α.

Die Rastnase 44 an dem federnden Steg 42 des Schnapphakens 40 trägt eine der Leiste 50 zugewandte Abschrägung 54. Wenn die beiden Gehäusehälften 12, 28 bei der Montage des Gehäuses aufeinandergesetzt werden, wird der federnde Steg durch Wechselwirkung der Abschrägung 54 mit der Leiste 50 zunächst ins Gehäuseinnere hin weggedrückt, bis dann in der Endlage, wenn die beiden Gehäusehälften aufeinanderliegen, im folgenden auch Verrastungsposition genannt, das untere Ende der Schräge erreicht ist und die Rastnase 44 aufgrund der Rückstellkraft des federnden Steges 42 mit der Rastfläche 46 in die durch den Hinterschnitt 52 gebildete Tasche einrastet.

Somit werden in der Verrastungsposition durch die Rastnase 44 im Zusammenwirken mit dem Hinterschnitt 52 die beiden Gehäusehälften 12, 28 auch im Bereich des Klemmenaufnahmeraumes 34 zusammengehalten, obwohl dort, wie oben beschrieben, keine Nietverbindung möglich ist.

Der spitze Winkel α der beiden Rastflächen 46, 52 bewirkt dabei eine Selbsthemmung, dergestalt, dass bei einem Auseinanderziehen der beiden Gehäusehälften 12, 28 nach außen in senkrechter Richtung zu der Breitseite 24 die beiden Rastflächen 46, 52 sich sozusagen ineinander verkrallen und eine Lösung der rastenden Verbindung dadurch weitgehend verhindert wird.

Dies ist insbesondere von Vorteil, wenn im Inneren des Gehäuses ein Überdruck entsteht, beispielsweise wenn sich bei einer Kurzschluss-bedingten Schalthandlung an der Kontaktstelle Lichtbogengase bilden. Diese können die Gehäusehälften von innen nach außen drücken. Ohne die Verrastung durch den Schnapphaken könnten dann möglicherweise die Gehäusehälften nahe der Anschlussklemme kurzzeitig auseinanderklaffen, was unerwünscht ist und mittels der lokalen Verrastung durch den erfindungsgemäß vorhandenen Schnapphaken 40 im Zusammenspiel mit dem Hinterschnitt 52 verhindert wird.

In der zweiten Gehäusehälfte 28 ist nahe dem Hinterschnitt 52 ein zweiter federnder Steg 56 angebracht, welcher senkrecht zur Breitseite des Gehäuses aus der zweiten Gehäusehälfte 28 heraus in Richtung auf die erste Gehäusehälfte 12 hin weist und etwa parallel zu dem ersten federnden Steg 42 des Schnapphakens 40 orientiert ist.

Zwischen dem zweiten federnden Steg 56 und der Leiste 50 besteht ein Zwischenraum 60, der etwas enger ist als die Dicke des ersten federnden Stegs 42 des Schnapphakens 40. Wie Figur 3 zeigt, trägt der zweite federnde Steg 56 an seinem freien Ende ein Abschrägung 58, die dem ersten federnden Steg 42 zugewandt ist. Wenn die beiden Gehäusehälften 12, 28 zusammengesetzt werden, so drückt die Rastnase 44 gegen die Abschrägung 58 an dem zweiten federnden Steg 56 und verbiegt diesen dadurch in Richtung auf das Gehäuseinnere zu. Dadurch wird der zweite federnde Steg 56 gewissermaßen vorgespannt und beaufschlagt mit seiner rückstellenden Federkraft den ersten federnden Steg 42 des Schnapphakens 40 nach außen in Richtung auf die Leiste 50 hin.

Dadurch wird gewissermaßen eine Verriegelung des Schnapphakens 40 erreicht, der zweite federnde Steg 56 kann auch als Verriegelungselement für den Schnapphaken 40 betrachtet werden. Der Vorteil dieser Verriegelung ist folgender: Durch zu festes Anziehen der Klemmschraube, was bei unsachgemäßer Handhabung im Arbeitsalltag eines Installateurs durchaus vorkommen kann, wird es im Bereich der Anschlussklemme zu einem Auseinanderklaffen der beiden Gehäusehälften 12, 28 kommen. Dabei könnte es passieren, dass die Rastnase 44 aus der durch den Hinterschnitt 52 gebildeten Tasche herausrutscht und dadurch die Verrastung gelöst wird. Aufgrund der federnden Beaufschlagung des ersten federnden Steges 42 durch den zweiten federnden Steg 56 wird jedoch die Rastnase 44 auch bei einem Auseinanderklaffen der beiden Gehäusehälften 12, 28 in Richtung nach außen hin nachgeführt, somit in ihre Verrastungsposition nachgedrückt, wodurch die Verrastung bestehen bleibt.

Ein Herausrutschen der Rastnase 44 aus der durch den Hinterschnitt 52 gebildeten Tasche wird zwar auch schon durch die oben beschriebene Verkrallung aufgrund des spitzen Winkels zwischen der Rastfläche 46 bzw. dem Hinterschnitt 52 und dem federnden Steg 42 des Schnapphakens 40 erschwert, jedoch im Zusammenspiel mit der zusätzlichen Sicherungsmaßnahme der Verriegelung mittels des zweiten federnden Steges 56 wirksam verhindert.

### Bezugszeichenliste

- 12: erste Gehäusehalbschale
- 14: vordere Frontseite
- 16: hintere Frontseite
- 18: Befestigungsseite
- 20: feststehende Nase
- 22: Schmalseite
- 24: Breitseite
- 26: umlaufende Fügelinie
- 28: zweite Gehäusehalbschale
- 30: zylindrische Hülse
- 32: zylindrische Hülse
- 34: Klemmenaufnahmeraum
- 36: Öffnung
- 38: Öffnung
- 40: Schnapphaken
- 42: federnder Steg
- 44: Rastnase
- 46: Rastfläche
- 48: Anschlussklemme
- 50: Leiste
- 52: Hinterschnitt
- 54: Abschrägung
- 56: zweiter federnder Steg
- 58: Abschrägung
- 60: Zwischenraum

## Patentansprüche

1. Installationsschaltgerät mit einem Isolierstoffgehäuse, welches eine Front- und eine gegenüberliegende Befestigungsseite (14, 16; 18) sowie die Front- und die Befestigungsseite verbindende Schmal- und Breitseiten (22, 24) aufweist, und wenigstens eine erste Gehäuseschale (12) und wenigstens ein Abdeckteil (28) umfasst, die durch erste Verbindungsmittel, welche an den Breitseiten der Gehäuseschale und des Abdeckteils angreifen und diese unter Ausbildung einer umlaufenden Fügelinie (26) zusammenhalten, wobei das Isolierstoffgehäuse im Bereich der Schmalseiten (22) Aufnahmeräume (34) für Anschlussklemmen (48) umfasst, **dadurch gekennzeichnet, dass** im Bereich eines Klemmenaufnahmeraumes (34) und im Bereich der diesem zugehörigen Schmalseite (22) ein zweites Verbindungsmittel (40) vorgesehen ist, welches die Gehäuseschale (12) und das Abdeckteil dort an der Fügelinie (26) zusammenhält.

2. Installationsschaltgerät nach Anspruch 1, wobei das zweite Verbindungsmittel ein im Gehäuseinneren nahe der Schmalseite (22) an der Gehäuseschale (12) bzw. dem Abdeckteil (28) angebrachter Schnapphaken (40) ist, welcher mit einer an dem Abdeckteil (28) bzw. der Gehäuseschale (12) in mit dem Schnapphaken (40) korrespondierender Lage angebrachten ersten Rastfläche beim Aufeinandersetzen von Gehäuseschale und Abdeckteil in einer Verrastungsstellung verrastbar ist.

3. Installationsschaltgerät nach Anspruch 2, wobei der Schnapphaken (40) ein im Bereich der Fügelinie (26) senkrecht zur Breitseite (24) hervorstehender erster federnder Steg (42) ist, der an seinem freien Ende eine Rastnase (44) mit einer zweiten Rastfläche (46) trägt

4. Installationsschaltgerät nach Anspruch 2, wobei die erste Rastfläche durch einen Hinterschnitt (52) einer an der Schmalseite (22) im Bereich der Fügelinie (26) angebrachten Verbindungsleiste (50) gebildet ist.

5. Installationsschaltgerät nach Anspruch 4, wobei die erste Rastfläche einen spritzen Winkel mit der Verbindungsleiste bildet.

6. Installationsschaltgerät nach Anspruch 3, wobei die zweite Rastfläche (46) einen spitzen Winkel mit dem federnden Steg (42) bildet.

7. Installationsschaltgerät nach einem der Ansprüche 2 bis 6, wobei ein Verriegelungselement vorgesehen ist, welches den Schnapphaken (40) federnd in Richtung der Verrastungsstellung beaufschlagt und so bei einem Abspreizen des Abdeckteils (28) von der Gehäuseschale (12) im Bereich des Klemmenaufnahmeraumes (34) ein Entrasten verhindert.

8. Installationsschaltgerät nach Anspruch 7, wobei das Verriegelungselement ein nahe dem Hinterschnitt angebrachter zweiter federnder Steg (56) ist, welcher etwa parallel zu dem ersten federnden Steg (42) des Rasthakens (40) verläuft und federnd auf den Rasthaken (40) in Richtung auf dessen Verrastungsstellung einwirkt.

9. Installationsschaltgerät nach einem der vorigen Ansprüche, wobei das Abdeckteil (28) als zweite Gehäuseschale ausgebildet ist.

10. Installationsschaltgerät nach einem der vorigen Ansprüche, wobei die ersten Verbindungsmittel Niet- oder Schraubverbindungen sind.

11. Installationsschaltgerät nach einem der vorigen Ansprüche, wobei die durch die umlaufende Fügelinie (26) aufgespannte Fügeebene parallel zu den Breitseiten (24) verläuft.

12. Installationsschaltgerät nach einem der vorigen Ansprüche mit einem Gehäuse aus Thermoplast.

## Claims

1. Service switching device with an insulating housing, which has a front-panel side and an opposite fastening side (14, 16; 18) as well as narrow and broad sides (22, 24) connecting the front-panel and the fastening sides and comprises at least one first housing shell (12) and at least one covering part (28), which are connected by first connecting means, which act on the broad sides of the housing shell and the covering part and hold them together whilst forming a peripheral joining line (26), the insulating housing comprising accommodating areas (34) for connection terminals (48) in the region of the narrow sides (22), **characterized in that** a second connecting means (40) is provided in the region of a terminal accommodating area (34) and in the region of the narrow side (22) associated therewith, which second connecting means holds the housing shell (12) and the covering part together there at the joining line (26).

2. Service switching device according to Claim 1, the second connecting means being a snap-action hook (40), which is fitted in the housing interior close to the narrow side (22) to the housing shell (12) or to the covering part (28) and can be latched into a latching position with a first latching face, which is fitted to the covering part (28) or the housing shell (12) in a position corresponding to the snap-action hook (40), when the housing shell and the covering part are placed one on top of the other.

3. Service switching device according to Claim 2, the snap-action hook (40) being a first sprung web (42), which protrudes at right angles with respect to the broad side (24) in the region of the joining line (26) and bears a latching tab (44) with a second latching face (46) at its free end.

4. Service switching device according to Claim 2, the first latching face being formed by an undercut (52) of a connecting strip (50) fitted to the narrow side (22) in the region of the joining line (26).

5. Service switching device according to Claim 4, the first latching face forming an acute angle with the connecting strip.

6. Service switching device according to Claim 3, the second latching face (46) forming an acute angle with the sprung web (42).

7. Service switching device according to one of Claims 2 to 6, a locking element being provided which acts on the snap-action hook (40) in a sprung manner in the direction of the latching position and thus prevents unlatching when the covering part (28) is spread apart from the housing shell (12) in the region of the terminal accommodating area (34).

8. Service switching device according to Claim 7, the locking element being a second sprung web (56), which is fitted close to the undercut, which runs approximately parallel to the first sprung web (42) of the latching hook (40) and acts in a sprung manner on the latching hook (40) in the direction of its latching position.

9. Service switching device according to one of the preceding claims, the covering part (28) being in the form of a second housing shell.

10. Service switching device according to one of the preceding claims, the first connecting means being riveted joints or screw connections.

11. Service switching device according to one of the preceding claims, the joining plane covered by the peripheral joining line (26) runs parallel to the broad sides (24).

12. Service switching device according to one of the preceding claims with a housing made from thermoplastic.

## Revendications

1. Commutateur d'installation doté d'un boîtier constitué d'un isolant, lequel comprend un côté avant et un côté de fixation opposé (14, 16 ; 18) ainsi que des côtés étroits et larges (22, 24) reliant le côté avant et le côté de fixation, et comporte au moins une première coque de boîtier (12) et au moins une partie de recouvrement (28) qui sont reliées par des premiers moyens de liaison qui viennent en prise avec les côtés larges de la coque de boîtier et de la partie de recouvrement et les maintiennent ensemble en formant une ligne d'assemblage périphérique (26), le boîtier constitué d'un isolant comportant dans la région des côtés étroits (22) des espaces de réception (34) pour des bornes de raccordement (48), **caractérisé en ce qu'**un deuxième moyen de liaison (40) est prévu dans la région d'un espace de réception de borne (34) et dans la région du côté étroit (22) associé à celui-ci, lequel deuxième moyen de liaison y maintient ensemble la coque de boîtier (12) et la partie de recouvrement au niveau de la ligne d'assemblage (26).

2. Commutateur d'installation selon la revendication 1, dans lequel le deuxième moyen de liaison est un crochet d'encliquetage (40) installé sur la coque de boîtier (12) ou sur la partie de recouvrement (28) dans l'intérieur du boîtier à proximité du côté étroit (22), lequel crochet d'encliquetage peut être encliqueté dans une position d'encliquetage par une première surface d'encliquetage qui est installée sur la partie de recouvrement (28) ou la coque de boîtier (12) dans une position correspondant au crochet d'encliquetage (40) lors de la superposition de la coque de boîtier et de la partie de recouvrement.

3. Commutateur d'installation selon la revendication 2, dans lequel le crochet d'encliquetage (40) est une première nervure élastique (42) saillant dans la région de la ligne d'assemblage (26) perpendiculairement au côté large (24), laquelle nervure élastique porte à son extrémité libre un ergot d'encliquetage (44) comprenant une deuxième surface d'encliquetage (46).

4. Commutateur d'installation selon la revendication 2, dans lequel la première surface d'encliquetage est formée par une contre-dépouille (52) d'une bande de liaison (50) installée sur le côté étroit (22) dans la région de la ligne d'assemblage (26).

5. Commutateur d'installation selon la revendication 4, dans lequel la première surface d'encliquetage forme un angle aigu avec le ruban de liaison.

6. Commutateur d'installation selon la revendication 3, dans lequel la deuxième surface d'encliquetage (46) forme un angle aigu avec la nervure élastique (42).

7. Commutateur d'installation selon l'une quelconque des revendications 2 à 6, dans lequel un élément de verrouillage est prévu, lequel élément de verrouillage sollicite le crochet d'encliquetage (40) de manière élastique en direction de la position d'encliquetage et empêche ainsi un désencliquetage lorsque la partie de recouvrement (28) est écartée de la coque de boîtier (12) dans la région de l'espace de réception de borne (34).

8. Commutateur d'installation selon la revendication 7, dans lequel l'élément de verrouillage est une deuxième nervure élastique (56) installée à proximité de la contre-dépouille, laquelle deuxième nervure élastique s'étend approximativement parallèlement à la première nervure élastique (42) du crochet d'encliquetage (40) et agit de manière élastique sur le crochet d'encliquetage (40) en direction de sa position d'encliquetage.

9. Commutateur d'installation selon l'une quelconque des revendications précédentes, dans lequel la partie de recouvrement (28) est réalisée sous forme de deuxième coque de boîtier.

10. Commutateur d'installation selon l'une quelconque des revendications précédentes, dans lequel les premiers moyens de liaison sont des liaisons par rivetage ou par vissage.

11. Commutateur d'installation selon l'une quelconque des revendications précédentes, dans lequel le plan d'assemblage sous-tendu par la ligne d'assemblage périphérique (28) s'étend parallèlement aux côtés larges (24).

12. Commutateur d'installation selon l'une quelconque des revendications précédentes, comprenant un boîtier en matière thermoplastique.
